# EUROPÄISCHE PATENTANMELDUNG

(11) **EP 1 331 177 A1**
(43) Veröffentlichungstag der Anmeldung: **30.07.2003**
(21) Anmeldenummer: 02015018.1
(22) Anmeldetag: 04.07.2002
(51) Int. Cl.: B65D 83/08

(54) **Faltschachtel für Papiertücher**

(30) Priorität: 28.01.2002 DE 10203179
(71) Anmelder: C.P. Schmidt Verpackungs-Werk GmbH & Co. KG, 67663 Kaiserslautern (DE)
(72) Erfinder: Marszollek, Klaus-Josef, 67678 Mehlingen (DE)
(74) Vertreter: Schmidt-Evers, Jürgen, Dipl.-Ing.

(57) **Zusammenfassung**

Ein in einer Faltschachtel mit nach oben gewölbten Deckwand-Abschnitt 2 ist mit einem Papiertuch-Stapel 26 befüllt, welches so gestaucht in der Faltschachtel angeordnet ist, dass es ebenfalls eine Wölbung nach oben hat. Die Papiertücher 29 des Papiertücher-Stapels 26 sind nach dem Interfold-System angeordnet und miteinander verzahnt. Das jeweils oberste Papiertuch 29 schaut mit einem Teil aus der oben im Deckabschnitt 2 befindlichen Entnahmeöffnung 31 heraus. Durch die Wölbung wird gewährleistet, dass dieser Teil relativ steif nach oben vorsteht und leicht ergriffen werden kann.

## Beschreibung

Die Erfindung betrifft eine Faltschachtel für Papiertücher, mit einer in der Deckwand vorgesehenen linienförmigen Vorstanzung zur Definition einer Entnahme-Öffnung oder mit der bereits vorhandenen Entnahme-Öffnung.

Faltschachteln für Papiertücher in Quader-Form sind bekannt. Die Papiertücher sind nach dem Interfold-System zu einem Papiertücher-Stapel angeordnet, wobei beim Herausziehen des obersten Papiertuches durch die Entnahme-Öffnung ein Teil des im Stapel nächsten Papiertuches ebenfalls herausgezogen und damit für die nächste Entnahme vorbereitet ist.

Wenn hier und nachfolgend der Einfachheit halber von "Papiertüchern" die Rede ist, so soll die Erfindung nicht auf das Material Papier beschränkt sein, sondern auch Tücher aus anderem Material, beispielsweise Textil oder dgl. umfassen.

Der Erfindung liegt die Aufgabe zugrunde, zu gewährleisten, dass der oben aus der Entnahmeöffnung herausschauende Teil des als nächstes zu ergreifenden Papiertuches sich nicht auf die Faltschachtel legt, sondern möglichst senkrecht und steif nach oben steht. Auf diese Weise soll das Ergreifen erleichtert werden.

Die Aufgabe ist erfindungsgemäß dadurch gelöst, dass die Deckwand der Faltschachtel - sich konvex nach oben wölbend - gekrümmt ist.

Wenn in die so gestaltete Faltschachtel ein Papiertücher-Stapel in analog gewölbter Form eingesetzt wird, so wird dadurch das Stehvermögen des aus der Entnahmeöffnung der Faltschachtel herausstehenden Teiles des obersten Papiertuches erheblich verbessert.

Eine zweckmäßige Weiterbildung der Erfindung besteht daher darin, dass die Länge der Faltschachtel in Wölbungsrichtung so gewählt ist, dass sie geringer als die entsprechende Länge eines in der Faltschachtel unterzubringenden flach liegenden Papiertücher-Stapels mit im Interfold-System gefalteten Papiertüchern ist. Das Papiertücher-Stapel muss dann - in Wölbungsrichtung gestaucht - in die Faltschachtel eingesetzt werden, dass es ebenfalls - sich konvex nach oben wölbend - gekrümmt ist.

Ein zweckmäßiger Nebeneffekt der sich konvex nach oben wölbenden Deckwand der Faltschachtel ist der, dass auf diese Weise ein neues ansprechendes Design der Faltschachtel entsteht.

Herstellungstechnisch und verpackungstechnisch besonders günstige Merkmale sind Gegenstand der Ansprüche 2 bis 6.

Ein Ausführungsbeispiel der Erfindung wird nachfolgend anhand der Zeichnungen beschrieben.

Es zeigen:
- Fig. 1: eine perspektivische Darstellung zur Aufnahme eines Papiertaschentücher-Stapels
- Fig. 2: einen Längsschnitt durch die in Fig. 1 gezeigte Faltschachtel mit einem teilweise hervorstehenden Papiertaschentuch
- Fig. 3: den Zuschnitt für das Deckteil der Faltschachtel und
- Fig. 4: den Zuschnitt des übrigen unteren Teiles der Faltschachtel.

Die in Figur 1 perspektivisch dargestellte Faltschachtel dient zur Aufnahme von Papiertaschentüchern mit einer in der Deckwand vorgesehenen linienförmigen Vorstanzung 30 in Form einer Ellipse zur Bildung (nach Aufreißen) einer Entnahme-Öffnung. Die Faltschachtel zeichnet sich äußerlich dadurch aus, dass der mittlere Teil 2 der Deckwand nach oben gewölbt ist. Die Längsachse der Ellipse erstreckt sich in Wölbungsrichtung.

Die Faltschachtel dient - wie man dem Längsschnitt gemäß Figur 2 entnehmen kann - zur Aufnahme eines Papiertücher-Stapels 26. Da die in Wölbungsrichtung gemessene Länge der Faltschachtel etwas geringer als die entsprechende ebene Abmessung des Papiertücher-Stapels 26 ist, kann das Papiertücher-Stapel 26 in der Faltschachtel nur in gestauchter Form untergebracht werden. Dazu wird das Papiertücher-Stapel 26 gekrümmt, so dass es unten einen Hohlraum 28 bildet und sich oben an den mittleren Abschnitt 2 der Deckwand anlegt.

Der in Figur 2 gezeigte Schnitt durch die Mitte der in Figur 1 gezeigten Faltschachtel lässt erkennen, dass hier bereits eine Entnahmeöffnung 31 durch Herausreißen des durch die elliptische Vorstanzung gebildeten Deckels gebildet worden ist. Das oberste Papiertuch 32 kann dadurch über die Entnahmeöffnung 31 herausgezogen werden. Die Papiertücher 32 des Stapels 26 sind dabei nach dem Interfold-System angeordnet. Das bedeutet, dass jedes Papiertuch 32 gefaltet ist, wobei zwischen die gegeneinander gelegten Teile jedes Papiertuches 32 ein Teil eines benachbarten Tuches eingreift. Auf diese Weise wird gewährleistet, dass beim Herausziehen eines Papiertuches 32 aus der Entnahmeöffnung 31 stets der eine Teil des nächsten Tuches mitherausgezogen wird und nach oben vorsteht. Durch die Krümmung sowohl des Stapels als auch der Faltschachtel wird gewährleistet, dass das jeweils aus der Entnahmeöffnung 31 hervorstehende Papiertuch 32 sich nicht auf die Faltschachtel legt, sondern weitgehend steif nach oben steht. Dies erleichtert das Ergreifen.

Die Faltschachtel wird aus zwei aufzurichtenden Zuschnitten 1, 1' hergestellt, die dann miteinander verbunden werden.

Der untere Teil der Faltschachtel wird aus dem in Fig. 4 dargestellten Zuschnitt 1' hergestellt. Er besteht aus einer Bodenwand 7 sowie zwei mit dieser über Falzlinien 9, 11 verbundenen Seitenwänden 8, 10. Ferner sind mit der Bodenwand 7 über Falzlinien 13, 15 zwei Stirnwände 12, 14 verbunden. An den beiden Seitenwänden 8, 10 sind über Falzlinien 27, 28 bzw. 17, 19 Verbindungslaschen 26, 29 bzw. 16, 18 angeformt. Die Verbindungslaschen können statt an den Seitenwänden 8, 10 auch in entsprechender Weise seitlich an den Stirnwänden 12, 14 angeformt sein.

Die beiden Seitenwände 8, 10 sind an ihren von der Bodenwand 7 entfernten Kanten konvex geformt und über Falzlinien 22 bzw. 25 mit umklappbaren Aufsetzlaschen 20 bzw. 23 versehen. Die Aufsetzlaschen 20 und 23 sind durch Schlitze 21 bzw. 24 voneinander getrennt.

Der in Figur 3 gezeigte Zuschnitt 1 für die Deckwand besteht aus einem mittleren Abschnitt 2, an dessen Stirnenden über Falzlinien 4, 6 zwei Abklapplaschen 3, 5 angeformt sind. Der mittlere Abschnitt 2 der Deckwand ist - wie bereits in Verbindung mit Figur 1 erläutert wurde - mit einer linienförmigen Vorstanzung 30 zur Herstellung der Entnahmeöffnung 31 (siehe Figur 2) versehen.

Zur Herstellung der in Figur 1 gezeigten Faltschachtel wird der zunächst noch quaderförmige Papiertücher-Stapel 26 mit sich flach erstreckenden Papiertüchern auf den in Figur 4 gezeigten Zuschnitt 1' für das Unterteil aufgesetzt oder aufgeschoben. Dann werden die Stirnwände 12, 14 und danach die Seitenwände 8, 10 gegenüber der Bodenwand 7 senkrecht nach oben aufgerichtet. Als nächstes werden die Verbindungslaschen 26, 29 bzw. 18, 16 von außen gegen die Stirnwände geklappt und mit diesen verklebt.

Der weitere Schritt ist dann, dass die Aufsetzlaschen 20, 23 der Seitenwände 8, 10 nach innen umgefaltet werden. Dann wird der in Figur 3 gezeigte Zuschnitt 1 aufgerichtet, in dem die beiden Endteile 3, 5 um die entsprechenden Falzlinien nach unten gefaltet werden. Anschließend wird der mittlere Abschnitt 2 mit den Aufsetzlaschen 20, 23 der Seitenwände 8, 10 des unteren Zuschnitts 1' verklebt und ebenso werden die Endabschnitte 3, 5 mit den entsprechenden Stirnwänden 12, 14 des unteren Zuschnittes 1' verklebt.

Anstelle von Klebeverbindungen können auch Schweißverbindungen oder dgl. verwendet werden.

Damit ist die Faltschachtel gefüllt und zum Gebrauch fertiggestellt worden.

## Patentansprüche

1. Faltschachtel für Papiertücher,
mit einer in der Deckwand (2) vorgesehenen linienförmigen Vorstanzung (30) zur Definition einer Entnahme-Öffnung (31) oder mit der bereits vorhandenen Entnahme-Öffnung (31),
**dadurch gekennzeichnet,**
**dass** die Deckwand (2, 3, 5) - sich konvex nach oben wölbend - gekrümmt ist.

2. Faltschachtel nach Anspruch 1,
**dadurch gekennzeichnet,**
**dass** diese aus zwei getrennten Zuschnitten (1, 1') hergestellt ist, von denen der erste (1) nach Aufrichtung eine nach oben geöffnete Schachtel mit sich konvex nach oben wölbenden Seitenwänden (8, 10) und der zweite (1') die auf der Wölbung der Seitenwände befestigte Deckwand (2, 3, 5) ist.

3. Faltschachtel nach Anspruch 2,
**dadurch gekennzeichnet,**
**dass** an den Wölbungen der Seitenwände (8, 10) nach innen um Falzlinien (22, 25) umklappbare Aufsetzlaschen angeformt sind, und dass die Deckwand (2, 3, 5) auf die umgeklappten Aufsetzlaschen (20, 23) aufgesetzt und mit diesen verbunden ist.

4. Faltschachtel nach Anspruch 2 oder 3,
**dadurch gekennzeichnet,**
**dass** der erste Falzschnitt (1) eine rechteckige Bodenwand (7), zwei daran über Falzlinien (13, 15) angeformte Stirnwände (12, 14), zwei über Falzlinien (9, 11) angeformte Seitenwände (8, 10) und an den Seitenwänden und/oder Stirnwänden über Falzlinien (17, 19, 27, 28) angeformte Verbindungslaschen (16, 18, 26, 29) zum Verbinden der Stirn- und Seitenwände aufweist.

5. Faltschachtel nach einem der Ansprüche 2-4,
**dadurch gekennzeichnet,**
**dass** - in Wölbungsrichtung gesehen - an den beiden gegenüberliegenden Enden der Deckwand (2, 3, 5) über Falzlinien (4, 6) Abklapplaschen (3, 5) angeformt sind, die mit den aufgerichteten Stirnwänden (12, 14) des ersten Zuschnitts (1) verbunden sind.

6. Faltschachtel nach einem der vorigen Ansprüche,
**dadurch gekennzeichnet,**
**dass** eine linienförmige Vorstanzung (30) in der Deckwand (2) eine ellipsenförmige Entnahme-Öffnung (31) definiert, deren längere Achse sich in Wölbungsrichtung der Deckwand (2) erstreckt.

7. Faltschachtel nach einem der vorigen Ansprüche,
**dadurch gekennzeichnet,**
**dass** ihre Länge in Wölbungsrichtung so gewählt ist, dass sie geringer als die entsprechende Länge eines in der Faltschachtel unterzubringenden Papiertücher-Stapels (26) mit im Interfold-System gefalteten Papiertüchern ist.

8. Faltschachtel nach Anspruch 7,
**dadurch gekennzeichnet,**
**dass** - wenn das Papiertücher-Stapel (26) in der Faltschachtel untergebracht ist - dieses so in Wölbungsrichtung gestaucht eingesetzt ist, dass es ebenfalls - sich konvex nach oben wölbend - gekrümmt ist.
